# EUROPÄISCHE PATENTSCHRIFT

(11) **EP 0 694 090 B1**
(45) Veröffentlichungstag und Bekanntmachung des Hinweises auf die Patenterteilung: **23.04.1997**
(21) Anmeldenummer: 94905645.1
(22) Anmeldetag: 15.02.1994
(51) Int. Cl.: C25D 21/06, C25D 21/10

(54) **VERFAHREN UND VORRICHTUNG ZUR ELEKTROLYTISCHEN OBERFLÄCHENBESCHICHTUNG VON WERKSTÜCKEN**
PROCESS AND DEVICE FOR THE ELECTROLYTIC SURFACE COATING OF WORKPIECES
PROCEDE ET DISPOSITIF DE DEPOT ELECTROLYTIQUE D'UN REVETEMENT SUPERFICIEL DE PIECES

(43) Veröffentlichungstag der Anmeldung: 31.01.1996
(73) Patentinhaber: ECOGRAPH AG, CH-8872 Weesen (CH)
(72) Erfinder: KAMM, Rudolf, CH-8872 Weesen (CH)
(74) Vertreter: Maspoli, René A.
(86) Internationale Anmeldenummer: CH9400031
(87) Internationale Veröffentlichungsnummer: WO9521952

(56) Entgegenhaltungen:
- EP-A- 0 387 750
- DE-A- 3 429 890
- GB-A- 1 562 589
- GB-A- 2 097 427

## Beschreibung

Die hier beschriebene Erfindung betrifft ein Verfahren sowie eine Vorrichtung zur elektrolytischen Oberflächenbeschichtung von den elektrischen Strom leitenden Gegenständen, insbesondere von Metall-Werkstücken, sowie eine spezielle Verwendung der genannten Vorrichtung.

Elektrolytische Oberflächenbeschichtungen von metallischen Gegenständen bilden seit langem einen Teil des bekannten Standes der Technik; in der Patentliteratur ist die genannte Technologie breit vertreten.

Neuere, einschlägige, veröffentlichte Patentanmeldungen sind u.a. die EP-A 0 196 420, die EP-A 0 387 750 sowie die DE-A 34 29 890.

In der EP-A 0 196 420 (Veröffentlichungsdatum 8. Oktober 1986) wird eine Hochgeschwindigkeits-Elektrolysezelle für die Oberflächenbeschichtung von bandförmigem Gut gelehrt. Die genannte Vorrichtung umfasst eine vertikale elektrolytische Verzinkungszelle zur Beschichtung von Stahlbändern, in der das Band von einer oberen Umlenk- oder Stromrolle zu einer unteren umlenkenden Tauchrolle und von dort zu einer weiteren, oberen Umlenk- oder Stromrolle geführt wird. Dabei wird der zu beschichtende ab- und aufsteigende Bandabschnitt in einem Spalt zwischen senkrecht angeordneten Anoden von dem im Umlauf geführten Eletrolytstrom mit hoher Geschwindigkeit entgegen der Bandlaufrichtung beaufschlagt. Bei einer solchen Elektrolysezelle wird die Umwälzung grosser Elektrolytmengen unter Einsatz möglichst geringer Pumpenergie erreicht.

Gemäss der EP-A 0 387 750 (Veröffentlichungsdatum 19. September 1990) ist die darin beschriebene Elektrolysezelle durch mehrere Stromeinspeisungen und mehrere Elektrolytzuführungen bzw. -ableitungen spezifiziert. Dadurch wird eine gleichförmige Elektrolyse und Beschichtung erreicht.

Die Vorrichtung aus der DE-A 34 29 890 schliesslich dient zum Aufbringen einer Kupferschicht auf einen Tiefdruckzylinder in einem Galvanisierbad, das einen kupferhaltigen Elektrolyten und wenigstens einen Anodenkörper aus Kupfer aufweist. Der Anodenkörper kann die Form einer mit einer Vielzahl von Durchbrechungen versehenen Platte haben, speziell die einer konzentrisch um den Druckzylinder angebrachten Loch- oder Streckmetallplatte. Diese Anordnung erlaubt das Fahren der Elektrolyse unter einer verhältnismässig geringen Spannung und ein Aufbringen einer gleichmässigen Kupferschicht auf den kathodisch geschalteten Tiefdruckzylinder.

Den drei genannten Lehren ist gemeinsam, dass sie der konzeptionellen Beseitigung des Anodenschlammes keine genügende Beachtung schenken. Die Lösung dieser Aufgabe führt aber, wie Versuche der Anmelderin eindeutig gezeigt haben, zu einer hinsichtlich Homogenität, d.h. homogenem, feinkristallinem Gefügeaufbau wie auch Korrosionsbeständigkeit, wesentlich verbesserten Qualität der elektrisch aufgebrachten Oberflächenschicht.

Das erfindungsgemässe Verfahren zur elektrolytischen Oberflächenbeschichtung von den elektrischen Strom leitenden, insbesondere von Metall-Werkstücken, mittels eines fluiden Elektrolyten ist dadurch gekennzeichnet,
- dass der Elektrolyt in kontrolliertem Umlauf in und um die Elektrolysezone zwischen der Anode und dem kathodisch geschalteten Werkstück gefördert wird, wobei der Elektrolyt zum grösseren Teil mit hoher Durchsatzrate, gegebenenfalls unter höherem Eintrittsdruck, durch den Raum zwischen dem kathodisch geschalteten Werkstück und der Anode sowie, zum kleineren Teil, mit geringerer Durchsatzrate an der der Kathode abgewandten hinteren Seite der Anode von unten nach oben gefördert wird,
- dass der Elektrolyt nach dem Verlassen der Elektrolysezone in einen separaten Ueberlaufbehälter geführt wird und
- dass der Elektrolyt aus dem Ueberlaufbehälter wieder in und um die Elektrolysezone zwischen Anode und Kathode gefördert wird,
wobei im Ueberlaufbehälter und/oder in der Rückfördereinrichtung vom Elektrolyten Anodenschlamm abgeschieden bzw. abgetrennt wird.

Beim genannten Verfahren ist weiter relevant, dass der Elektrolyt so an die Anode heran-, durch die Anode hindurch- bzw. von der Anode abgeführt wird, dass der wesentliche Teil des sich während der Elektrolyse bildenden Anodenschlammes vom strömenden Elektrolyten abgeführt wird.

Vorteilhafterweise wird der Elektrolyt auf dem Umlauf hinsichtlich der wesentlichen Verfahrensparameter wie Temperatur, Umsatz, Gehalte usw. dauernd kontrolliert und, nötigenfalls, optimiert.

Das kathodisch geschaltete Werkstück ist dabei entweder fixiert oder es wird während der elekrolytischen Oberflächenbeschichtung bewegt, insbesondere gedreht; die Anode wird entweder periodisch ersetzt oder das Anodenmaterial kontinuierlich nachgeführt.

Vom Elektrolyten wird, wie gesagt, während dessen Durchlauf durch den Ueberlaufbehälter der Anodenschlamm entweder mittels Absetzen und/oder mittels Elektroden abgetrennt bzw. abgeschieden, und/oder die Schlammteilchen werden an einem in die Rückfördereinrichtung eingeschalteten Filter zurückgehalten.

Die erfindungsgemässe Vorrichtung zur elektrolytischen Oberflächenbeschichtung von den elektrischen Strom leitenden, insbesondere Metall-Werkstücken, mittels eines fluiden Elektrolyten, ist gekennzeichnet
- durch einen Elektrolysebehälter, in welchem die Oberflächenbeschichtung des als Kathode geschalteten Werkstückes und die Abgabe des Beschichtungsmaterials von der Anode oder aus dem Elektrolyten ablaufen,
- durch Zuführleitungen bzw. -öffnungen für den Elektrolyten unten in den Raum zwischen dem kathodisch geschalteten Werkstück und der Anode bzw. unten hinter die Anode,
- durch mindestens einen an den bzw. unter dem Elektrolysebehälter anschliessenden Ueberlaufbehälter, in welchen der Elektrolyt nach dem Durchlaufen der Elektrolysezone gelangt, und
- durch eine Rückfördereinrichtung mit einem Filter, welche sowohl den Umlauf des Elektrolyten, wie dessen Reinigung von Anodenschlamm wie auch dessen hinsichtlich Menge, Richtung und Geschwindigkeit technisch genügend kontrollierte Zuführung an bzw. durch die Anode ermöglicht.

Speziell geeignet sind dabei die Zuführleitungen bzw. -öffnungen für den Elektrolyten in die Anodenzone, die in ihrer Anzahl, Anordnung und Durchsatz variabel und optimierbar sind.

Entweder ist also der Boden des Ueberlaufbehälters als Absetzkonus mit Entleerungsvorrichtung ausgebildet - welcher Absetzkonus noch Umlenkbleche und/oder Abscheideelektroden zur Verbesserung des Abscheidungsgrades aufweisen kann - und/oder es ist in der Leitung der Rückfördereinrichtung in Strömungsrichtung vor dem Förderaggregat ein Filter vorgesehen, das kontinuierlich oder periodisch gereinigt wird.

In der oben spezifizierten Vorrichtung
- kann der kathodisch geschaltete Gegenstand entweder fixiert oder beweglich, insbesondere drehbar, teilweise oder ganz eingetaucht im sich im Elektrolysebehälter befindlichen Eletrolyten gehalten sein und
- kann/können die Anode bzw. die Anodenteile - ebenfalls im Elektrolyten - eingetaucht und hinsichtlich ihrer Lage gegenüber dem kathodisch geschalteten Gegenstand optimal angeordnet sein.

Der kathodisch geschaltete Gegenstand kann ein Druckzylinder für den Tiefdruck sein, welcher teilweise in den Elektrolyten eingetaucht gehalten und fixiert oder drehbar angeordnet ist; die Anodenteile sind dann schalenförmig und in geringem Abstand vom Druckzylinder angeordnet, wobei die Teile porös oder gelocht vorliegen können. Die Zuführungsleitungen- bzw. -öffnungen für den Elektrolyten zur Elektrolysezone sind solche, die hinsichtlich Menge, Verteilung, Richtung und Geschwindigkeit eine technisch genügend genau kontrollierte Zuführung des Elektrolyten in die genannte Zone erlauben.

Wichtig sind dabei auch Vorrichtungen zur Kontrolle und Optimierung der Verfahrens-Hauptparameter des Elektrolyten wie Durchsatz, Temperatur, Konzentrationen usw.

Verwendung findet die erfindungsgemässe Vorrichtung primär zur Herstellung von Tiefdruckzylindern mit einer fremdkörper- (v.a. schlamm-) einschlussfreien und daher feinkristallinen, homogenen und auch korrosionsbeständigen Materialstruktur der Oberflächenbeschichtung.

Im folgenden werden nun sowohl die erfindungsgemässe Verrichtung wie auch das damit ausgeführte Verfahren anhand der beiden zur Erfindungsbeschreibung gehörenden Figuren beispielhaft und detailliert erläutert.

Dabei zeigen
- die Figur 1 eine schematisch dargestellte erfindungsgemässe Vorrichtung mit dem an den Elektrolysebehälter anschliessenden Ueberlaufbehälter und
- die Figur 2 eine analog dargestellte entsprechende Vorrichtung mit dem unterhalb des Elektrolysebehälters angeordneten Ueberlaufbehälter.

In der Vorrichtung gemäss der Figur 1 ist der Elektrolysebehälter 1.01 mit dem Elektrolytbad 1.02 zentral angeordnet; selbstverständlich entsprechen die tatsächlichen Dimensionen dieses Behälters denjenigen des zu beschichtenden Werkstückes. Die Anode bzw. die Anodenteile 1.03 sind entsprechend dem kathodisch geschalteten Werkstück 1.04 eingerichtet. Mittels der zwei Zuführleitungen 1.05a, 1.05b wird der Elektrolyt zu den entsprechenden Austrittsöffnungen 1.06a, 1.06b und 1.07a, 1.07b gebracht. Die beiden Austrittsöffnungen 1.07a, 1.07b sind so beschaffen und gerichtet, dass ein Grossteil des geförderten Elektrolyten unten in den Raum zwischen den Anodenteilen 1.03 und dem kathodisch geschalteten Werkstück 1.04 gelangt und von dort zwischen den Elektroden hinauf- und zum Teil durch die Anodenteile hindurchfliesst: Dies wird in der Figur durch die Pfeile angedeutet. Ein geringerer Teil des Elektrolyten tritt bei den Oeffnungen 1.06a, 1.06 in das Elektrolytbad aus und bewegt sich von dort an der der Kathode abgewandten Seite der Anode nach oben. Diese beiden gelenkten Strömungen bewirken eine optimale Entfernung und einen genügend sicheren Abtransport des grössten Teils des beim Auflösen der Anode sich bildenden Anodenschlammes.

Zusammen mit dem umlaufenden Elektrolyten tritt der Anodenschlamm aus dem Elektrolysebehälter aus in die neben dem genannten Behälter angeordneten Ueberlaufbehälter 1.08a, 1.08b. Falls also der Elektrolytbehälter 1.02 eine längere Wanne ist, sind die beiden angeschlossenen Ueberlaufbehälter 1.08a, 1.08b schmale Seitenwannen. Aus den Ueberlaufbehältern 1.08a, 1.08b läuft der flüssige Elektrolyt durch die Leitungen 1.09a, 1.09b den Förderaggregaten 1.10a, 1.10b zu, welche das Medium via die Filter 1.11a, 1.11b wieder durch die Leitungen 1.05a, 1.05b den weiter oben beschriebenen Austrittsöffnungen zufördern.

Die zwei Ueberlaufbehälter 1.08a, 1.08b (sie können gemeinsam einen umlaufenden, geschlossenen Auffangbehälter bilden) können unten einzelne bzw. einen zusammenhängenden Absetzkonus 1.12a, 1.12b mit entsprechender Entleerungsleitung aufweisen.

In der Figur 2 ist die entsprechende Vorrichtung mit dem unter dem Elektrolysebehälter 2.01 angeordneten Ueberlaufbehälter 2.08 dargestellt. Auch der letztgenannte Behälter weist einen Absetzzylinder 2.12 mit einer Entleerungsleitung auf.

In beiden Figuren sind die Behelfsvorrichtungen zur Kontrolle und Optimierung der Betriebsparameter für den Elektrolyten nicht eingezeichnet.

Erst durch die aktive Entfernung des Anodenschlammes am Entstehungsort und der passiven Abscheidung desselben aus dem Elektrolytkreislauf wird der erfindungsgemäss zu lösende Effekt voll erreicht. Für den Fachmann ist dabei klar, dass die in diesen Beispielen angegebenen praktischen Mittel für die aktive und die passive Anodenschlammentfernung noch durch andere, wirkungsanaloge Elemente ersetzt werden können.

## Patentansprüche

1. Verfahren zur elektrolytischen Oberflächenbeschichtung von den elektrischen Strom leitenden, insbesondere von Metall-Werkstücken, mittels eines fluiden Elektrolyten, wobei
- der Elektrolyt in kontrolliertem Umlauf in und um die Elektrolysezone zwischen der Anode und dem kathodisch geschalteten Werkstück gefördert wird, wobei der Elektrolyt zum grösseren Teil mit hoher Durchsatzrate, gegebenenfalls unter höherem Eintrittsdruck, durch den Raum zwischen dem kathodisch geschalteten Werkstück und der Anode und zum kleineren Teil mit geringerer Durchsatzrate an der der Kathode abgewandten hinteren Seite der Anode von unten nach oben gefördert wird,
- der Elektrolyt nach dem Verlassen der Elektrolysezone in einen separaten Ueberlaufbehälter geführt wird und
- der Elektrolyt aus dem Ueberlaufbehälter wieder in und um die Elektrolysezone zwischen Anode und Kathode gefördert wird,
und im Ueberlaufbehälter und/oder in der Rückfördereinrichtung vom Elektrolyten Anodenschlamm abgeschieden bzw. abgetrennt wird.

2. Verfahren gemäss Patentanspruch 1, **weiter dadurch gekennzeichnet**, dass der Elektrolyt so an die Anode heran-, durch die Anode hindurch- bzw. von der Anode abgeführt wird, dass der wesentliche Teil des sich während der Elektrolyse bildenden Anodenschlammes vom strömenden Elektrolyten abgeführt wird.

3. Verfahren gemäss Patentanspruch 1 und/oder 2, **dadurch gekennzeichnet**, dass der Elektrolyt auf dem Umlauf hinsichtlich der wesentlichen Verfahrensparameter wie Temperatur, Umsatz, Gehalte usw. dauernd kontrolliert und, nötigenfalls, optimiert wird.

4. Verfahren gemäss Patentanspruch 3, **weiter dadurch gekennzeichnet**, dass das kathodisch geschaltete Werkstück entweder fixiert ist oder während der elekrolytischen Oberflächenbeschichtung bewegt, insbesondere gedreht wird, und dass die Anode entweder periodisch ersetzt oder das Anodenmaterial kontinuierlich nachgeführt werden.

5. Verfahren gemäss einem der Patentansprüche 1 bis und mit 4, **dadurch gekennzeichnet**, dass vom Elektrolyten während dessen Durchlauf durch den Ueberlaufbehälter der Anodenschlamm entweder mittels Absetzen und/oder mittels Elektroden abgetrennt bzw. abgeschieden wird und/oder dass die Schlammteilchen an einem in die Rückfördereinrichtung eingeschalteten Filter zurückgehalten werden.

6. Vorrichtung zur elektrolytischen Oberflächenbeschichtung von den elektrischen Strom leitenden, insbesondere Metall-Werkstücken, mittels eines fluiden Elektrolyten, mit
- einem Elektrolysebehälter (1.01), in welchem die Oberflächenbeschichtung des als Kathode geschalteten Werkstückes (1.04) und die Abgabe des Beschichtungsmaterials von der Anode (1.03) oder aus dem Elektrolyten ablaufen,
- Zuführleitungen (1.05) bzw. -öffnungen (1.06, 1.07) für den Elektrolyten unten in den Raum zwischen dem kathodisch geschalteten Werkstück (1.04) und der Anode (1.03) bzw. unten hinter die Anode,
- mindestens einem an den bzw. unter dem Elektrolysebehälter anschliessenden Ueberlaufbehälter (1.08, 2.08), in welchen der Elektrolyt nach dem Durchlaufen der Elektrolysezone gelangt, und
- eine Rückfördereinrichtung mit einem Filter (1.11), welche sowohl den Umlauf des Elektrolyten, wie dessen Reinigung von Anodenschlamm wie auch dessen hinsichtlich Menge, Richtung und Geschwindigkeit technisch genügend kontrollierte Zuführung an bzw. durch die Anode ermöglicht.

7. Vorrichtung gemäss Patentanspruch 6, **weiter dadurch gekennzeichnet**, dass die Zuführleitungen (1.05) bzw. -öffnungen (1.06, 1.07) für den Elektrolyten in die Anodenzone in ihrer Anzahl, Anordnung und Durchsatz variabel und optimierbar sind.

8. Vorrichtung gemäss Patentanspruch 7, dadurch gekennzeichnet, dass entweder der Boden des Ueberlaufbehälters als Absetzkonus (1.12, 2.12) mit Entleerungsvorrichtung ausgebildet ist, welcher Absetzkonus noch Umlenkbleche und/oder Abscheideelektroden zur Verbesserung des Abscheidungsgrades aufweisen kann, sowie dass in der Leitung der Rückfördereinrichtung in Strömungsrichtung vor dem Förderaggregat (1.10) ein Filter (1.11) vorgesehen ist, das kontinuierlich oder periodisch reinigbar ist.

9. Vorrichtung gemäss den Patentansprüchen 7 und 8, **weiter dadurch gekennzeichnet**,
- dass der kathodisch geschaltete Gegenstand (1.04) entweder fixiert oder beweglich, insbesondere drehbar, teilweise oder ganz eingetaucht im sich im Elektrolysebehälter befindlichen Eletrolyten (1.02) gehalten ist und
- dass die Anode, bzw. die Anodenteile (1.03) ebenfalls im Elektrolyten (1.02) eingetaucht und hinsichtlich ihrer Lage gegenüber dem kathodisch geschalteten Gegenstand (1.04) optimal angeordnet sind.

10. Vorrichtung gemäss einem der Patentansprüche 6 bis und mit 9, **weiter dadurch gekennzeichnet**, dass als kathodisch geschalteter Gegenstand (1.04) ein Druckzylinder für den Tiefdruck vorgesehen ist, welcher teilweise in den Elektrolyten (1.02) eingetaucht gehalten und fixiert oder drehbar angeordnet werden kann, dass die Anodenteile (1.03) schalenförmig und in geringem Abstand vom Druckzylinder angeordnet sind, wobei die Teile porös oder gelocht vorliegen können, und dass die Zuführungsleitungen- (1.05) bzw. -öffnungen (1.06, 1.07) für den Elektrolyten zur Elektrolysezone die hinsichtlich Menge, Verteilung, Richtung und Geschwindigkeit technisch genügend genau kontrollierte Zuführung des Elektrolyten in die genannte Zone erlauben.

11. Vorrichtung gemäss einem der Patentansprüche 6 bis und mit 9, **weiter gekennzeichnet durch** Vorrichtungen zur Kontrolle und Optimierung der Verfahrens-Hauptparameter des Elektrolyten wie Durchsatz, Temperatur, Konzentrationen usw.

12. Verwendung der Vorrichtung gemäss einem der Patentansprüche 6 bis und mit 10 zur Herstellung von Tiefdruckzylindern mit fremdkörper-(v.a. schlamm-)einschlussfreier und daher feinkristalliner, homogener und auch korrosionsbeständiger Materialstruktur der Oberflächenbeschichtung.

## Claims

1. Method for the electrolytic surface coating of in particular metal work-pieces carrying electrical current, by means of a fluid electrolyte, in which case
- the electrolyte is conveyed in controlled circulation in and around the electrolysis zone between the anode and the cathodically connected work-piece, the electrolyte being conveyed upwards for the major part at a high throughflow rate, possibly at a relatively high inlet pressure, through the space between the cathodically connected work-piece and the anode and for the minor part at a lower throughflow rate on the rear side of the anode remote from the cathode,
- after leaving the electrolysis zone, the electrolyte is conveyed into a separate overflow container and
- from the overflow container the electrolyte is again conveyed into and around the electrolysis zone between the anode and cathode,
and in the overflow container and/or in the return device, anode mud is dissociated or separated from the electrolyte.

2. Method according to Patent Claim 1, further characterised in that the electrolyte is guided towards the anode, through the anode or away from the anode so that the essential part of the anode mud forming during electrolysis is discharged by the flowing electrolyte.

3. Method according to Patent Claim 1 and/or 2, characterised in that during circulation the electrolyte is permanently checked and, if necessary, optimized as regards the essential parameters of the method such as temperature, reaction, contents etc..

4. Method according to Patent Claim 3, further characterised in that the cathodically connected work-piece is either fixed or moved, in particular rotated during the electrolytic surface coating and that the anode is either replaced periodically or the anode material is supplied continuously.

5. Method according to one of Patent Claims 1 up to and including 4, characterised in that the anode mud is separated or dissociated either by means of settling and/or by means of electrodes from the electrolyte during its passage through the overflow container and/or the mud particles are retained on a filter incorporated in the return device.

6. Apparatus for the electrolytic surface coating of in particular metal work-pieces carrying electrical current, by means of a fluid electrolyte, with
- an electrolysis tank (1.01), in which the surface coating of the work-piece (1.04) connected as a cathode and the delivery of the coating material from the anode (1.03) or from the electrolyte take place,
- supply pipes (1.05) or openings (1.06, 1.07) for the electrolyte on the under side in the space between the cathodically connected work-piece (1.04) and the anode (1.03) or on the under side behind the anode,
- at least one overflow container (1.08, 2.08) adjoining or below the electrolysis tank, in which the electrolyte arrives after travelling through the electrolysis zone, and
- a return device with a filter (1.11), which facilitates both the circulation of the electrolyte, as well as its cleaning as regards anode mud as well as its supply to or through the anode in a controlled manner which is technically satisfactory as regards quantity, direction and speed.

7. Apparatus according to Patent Claim 6, further characterised in that the supply pipes (1.05) or openings (1.06, 1.07) for the electrolyte in the anode zone are variable and can be optimized as regards their number, arrangement and throughput.

8. Apparatus according to Patent Claim 7, characterised in that either the base of the overflow container is constructed as a settling cone (1.12, 2.12) with an emptying device, which settling cone may also comprise baffle plates and/or separating electrodes for improving the degree of separation, as well as in that provided in the pipe of the return device in the flow direction in front of the conveying unit (1.10) is a filter (1.11), which can be cleaned continuously or periodically.

9. Apparatus according to Patent Claims 7 and 8, further characterised in that,
- the cathodically connected object (1.04) is held in either a fixed or movable manner, in particular a rotary manner, immersed partially or completely in the electrolyte (1.02) located in the electrolysis tank and
- that the anode or the anode parts (1.03) are likewise immersed in the electrolyte (1.02) and are arranged in an optimum manner as regards their position opposite the cathodically connected object (1.04).

10. Apparatus according to one of Patent Claims 6 up to and including 9, further characterised in that provided as the cathodically connected object (1.04) is a printing cylinder for intaglio printing, which is held partially immersed in the electrolyte (1.02) and can be arranged to be fixed or to rotate, that the anode parts (1.03) are arranged in the form of a shell and at a short distance from the printing cylinder, the parts being able to be porous or perforated and that the supply pipes (1.05) or openings (1.06, 1.07) for supplying the electrolyte to the electrolysis zone, allow the supply of electrolyte to the said zone in a manner which is exactly controlled in a technically satisfactory manner as regards quantity, distribution, direction and speed.

11. Apparatus according to one of Patent Claims 6 up to and including 9, further characterised by apparatus for controlling and optimizing the main method parameters of the electrolyte such as throughput, temperature, concentrations etc..

12. Use of the apparatus according to one of Patent Claims 6 up to and including 10 for the production of intaglio printing cylinders with a material structure of the surface coating which is free from the inclusion of foreign bodies (inter alia mud) and therefore has a fine crystalline structure which is homogeneous and also resistant to corrosion.

## Revendications

1. Procédé de revêtement électrolytique de surface de pièces conductrices du courant électrique, en particulier de pièces métalliques, au moyen d'un électrolyte fluide, dans lequel
- l'électrolyte est transporté, en recyclage commandé, dans et autour de la zone d'électrolyse existant entre l'anode et la pièce, montée en cathode, l'électrolyte étant transporté, pour la plus grande part avec un débit élevé, éventuellement sous une pression d'entrée plus élevée, à travers l'espace existant entre la pièce, montée en cathode, et l'anode et, pour la plus petite part, à un débit plus faible, le long de la face arrière de l'anode située du côté opposé à la cathode, de bas en haut,
- l'électrolyte, après avoir quitté la zone de l'électrolyse, passe dans un récipient de trop-plein distinct et
- l'électrolyte est à nouveau transporté, depuis le récipient de trop-plein, dans et autour de la zone d'électrolyse existant entre l'anode et la cathode,
- et, dans le récipient de trop-plein et/ou dans l'installation de retour, la boue provenant de l'électrolyte est extraite ou séparée.

2. Procédé selon la revendication 1, caractérisé en outre par le fait que l'électrolyte passe le long de l'anode, passe à travers l'anode ou s'écarte de l'anode de façon que la partie essentielle de la boue, provenant de l'anode, qui se forme pendant l'électrolyse soit écartée de l'électrolyte qui s'écoule.

3. Procédé selon la revendication 1 ou 2, caractérisé par le fait que, sur le parcours, l'électrolyte est en permanence contrôlé et éventuellement optimisé en ce qui concerne les paramètres essentiels du procédé comme la température, la consommation, la qualité, etc.

4. Procédé selon la revendication 3, caractérisé en outre par le fait que la pièce, montée en cathode, soit est fixée soit se meut, en particulier tourne, pendant le revêtement électrolytique de surface et que soit on remplace périodiquement l'anode soit on adapte de façon continue le matériau de l'anode.

5. Procédé selon l'une des revendication 1 à et y compris 4, caractérisé par le fait que, pendant le parcours de l'électrolyte à travers le récipient de trop-plein, la boue provenant de l'anode est extraite ou séparée soit par dépôt et/ou au moyen d'électrodes et/ou que les particules de boue sont retenues sur un filtre monté dans l'installation de retour.

6. Dispositif de revêtement électrolytique de surface de pièces conductrices du courant électrique, en particulier de pièces métalliques, au moyen d'un électrolyte fluide, comportant:
- un récipient (1;01) dans lequel se déroulent le revêtement de surface de la pièce (1.04) montée en cathode et l'émission du matériau de revêtement en provenance de l'anode (1.03) ou de l'électrolyte,
- des conduites (1.05) ou des ouvertures (1.06, 1.07) d'amenée de l'électrolyte en-dessous de l'anode dans l'espace existant entre la pièce (1.04), montée en cathode, et l'anode (1.03) ou en-dessous et derrière l'anode,
- au moins un récipient de trop-plein (1.08, 2.08) qui se raccorde au récipient d'électrolyse ou sous le récipient d'électrolyse et dans lequel parvient l'électrolyte après avoir parcouru la zone de l'électrolyse, et
- une installation de retour comprenant un filtre (1.11), qui permet aussi bien le recyclage de l'électrolyte que son nettoyage de la boue provenant de l'anode que, également, son amenée à l'anode ou à travers l'anode, suffisamment commandée techniquement en ce qui concerne son débit, sa direction et sa vitesse.

7. Dispositif selon la revendication 6, caractérisé en outre par le fait que les conduites (1.05) ou les ouvertures (1.06, 1.07) d'amenée de l'électrolyte dans la zone de l'anode peuvent varier et être optimisées en ce qui concerne leur nombre, leur disposition et leur débit.

8. Dispositif selon la revendication 7, caractérisé par le fait que le fond du récipient de trop-plein soit est conçu sous forme d'un cône de décantation (1.12, 2.12) avec un dispositif de vidage, cône de décantation qui peut encore présenter des tôles déflectrices et/ou des électrodes d'extraction pour améliorer le taux d'extraction, ainsi que par le fait que dans la conduite de l'installation de retour est prévu, en avant du groupe de transport (1.10) dans le sens du transport, un filtre (1.11) qui peut se nettoyer de façon continue ou périodique.

9. Dispositif selon les revendications 7 et 8, caractérisé en outre,
- par le fait que l'objet (1.04) est maintenu soit fixe soit mobile, en particulier pouvant tourner, partiellement ou entièrement immergé dans l'électrolyte (1.02) qui se trouve dans le récipient d'électrolyse, et
- par le fait que l'anode ou les parties d'anode (1.03) sont également immergées dans l'électrolyte (1.02) et disposées de façon optimale en ce qui concerne leur position par rapport à l'objet (1.04) monté en cathode.

10. Dispositif selon l'une des revendications 6 à et y compris 9, caractérisé en outre par le fait que comme objet (1.04) monté en cathode est prévu un cylindre d'impression pour l'impression en héliogravure qui peut être maintenu partiellement immergé dans l'électrolyte (1.02) et être disposé fixe ou pouvant tourner, que les parties de l'anode (1.03) sont en forme de cuvette et disposées à faible distance du cylindre d'impression, les parties de l'anode pouvant se présenter poreuses ou perforées, et que les conduites (1.05) ou les ouvertures (1.06, 1.07) d'amenée de l'électrolyte dans la zone d'électrolyse permettent d'amener l'électrolyte dans ladite zone de façon techniquement contrôlée avec suffisamment de précision en ce qui concerne la quantité, la répartition, l'orientation et la vitesse.

11. Dispositif selon l'une des revendications 6 y compris 9, caractérisé en outre par des dispositifs pour contrôler et optimiser les paramètres principaux de procédé de l'électrolyte comme le débit, la température, les concentrations, etc.

12. Emploi du dispositif selon l'une des revendications 6 à et y compris 10 pour la fabrication de cylindres d'impression en héliogravure avec une structure du matériau du revêtement de surface exempte d'inclusions de corps étrangers (entre autres de boue) et donc finement cristallisée, homogène, résistant à la corrosion.
